# EUROPÄISCHE PATENTSCHRIFT

(11) **EP 2 017 206 B1**
(45) Veröffentlichungstag und Bekanntmachung des Hinweises auf die Patenterteilung: **25.06.2014**
(21) Anmeldenummer: 07012794.9
(22) Anmeldetag: 29.06.2007
(51) Int. Cl.: B65H 27/00, D04H 3/00

(54) **Vorrichtung zur Herstellung einer Spinnvliesbahn**
Method for manufacturing a spunbond web
Dispositif pour la fabrication d' un voile non-tissé spunbond

(43) Veröffentlichungstag der Anmeldung: 21.01.2009
(73) Patentinhaber: Reifenhäuser GmbH & Co. KG Maschinenfabrik, 53839 Troisdorf (DE)
(72) Erfinder: Kühn, Walter, 53757 St. Augustin (DE)
(74) Vertreter: Rohmann, Michael

(56) Entgegenhaltungen:
- EP-A- 1 270 786
- EP-A- 1 431 435
- US-A- 4 592 463
- US-A1- 2004 214 498
- US-B1- 6 385 825

## Beschreibung

Die Erfindung betrifft eine Vorrichtung zur Herstellung einer Spinnvliesbahn mit einem Ablegesiebband, auf dem Fasern zu der Vliesbahn ablegbar sind. - Bei den Fasern handelt es sich insbesondere um Fasern aus thermoplastischem Kunststoff und vorzugsweise um Filamente bzw. Endlosfilamente aus thermoplastischem Kunststoff. Unter dem Ablegesiebband befindet sich in der Regel und vorzugsweise eine Absaugeinrichtung, mit der im Ablagebereich der Fasern Luft durch das Ablegesiebband gesaugt wird.

Vorrichtungen der eingangs beschriebenen Art sind aus der Praxis in verschiedenen Ausführungsformen bekannt. Das Ablegesiebband wird normalerweise über eine Mehrzahl von Walzen geführt und insoweit resultiert ein Kontakt zwischen den Walzenoberflächen und dem Siebband. Beim Ablegen der Fasern auf dem Ablegesiebband wird ein Teil der Fasern durch das Ablegesiebband, d. h. zwischen den Kett- und Schussfäden des Ablegesiebbandes gesaugt. Man spricht von sog. "Durchschießern". Die bekannten Vorrichtungen weisen im Übergabebereich der Vliesbahn eine Übergabewalze auf, die von dem Siebband normalerweise mit relativ großem Umschlingungswinkel umschlungen ist. In diesem Übergabebereich wird die Vliesbahn in der Regel von dem Siebband an einen Kalander übergeben, in den die Vliesbahn eingezogen wird. Aufgrund der entsprechenden Fortbewegung der Vliesbahn kommt es zu einem Abreißen von durchgeschossenen Fasern und die abgerissenen Fasern können sich als Fasermüll frei im Raum bewegen (sog. "Schneeflug"). Die zwischen den Kett- und Schussfäden des Ablegesiebbandes verbleibenden Fasern werden aufgrund der Wechselwirkung des Ablegesiebbandes mit den Walzen der Siebbandmaschine in und an das Ablegesiebband gepresst und bilden so unerwünschte Haftstellen für die Vliesbahn auf dem Ablegesiebband. Durch diese Verschmutzung des Siebbandes wird die Qualität der hergestellten Spinnvliese negativ beeinflusst. Demgegenüber liegt die Erfindung das technische Problem zugrunde, eine Vorrichtung der eingangs genannten Art anzugeben, mit der die vorgenannten Nachteile vermieden werden können und mit der insbesondere der unerwünschte Fasermüll bzw. "Schneeflug" sowie die unerwünschten Verschmutzungen des Siebbandes vermieden werden können.

Zur Lösung dieses technischen Problems lehrt die Erfindung eine Vorrichtung zur Herstellung einer Spinnvliesbahn mit einem Ablegesiebband, auf dem Fasern zu der Vliesbahn ablegbar sind,
wobei das Ablegesiebband über eine Walze geführt wird und wobei die Walzenoberfläche der Walze mit der Maßgabe profiliert ist, dass das Ablegesiebband jeweils lediglich mit den Profilierungsmaxima der Walzenoberfläche in Berührungskontakt steht.

Es liegt im Rahmen der Erfindung, dass Fasern/Filamente aus thermoplastischem Kunststoff auf dem Ablegesiebband abgelegt werden. Nach einer Ausführungsform handelt es sich bei den Fasern um Endlosfilamente. Vorzugsweise werden die Fasern/Filamente vor dem Ablegen auf dem Ablegesiebband gekühlt und verstreckt bzw. aerodynamisch verstreckt. Zweckmäßigerweise werden die Fasern/Filamente vor der Ablage auf dem Ablegesiebband durch zumindest einen Diffusor geführt.

Aufgrund der erfindungsgemäßen Profilierung der Walzenoberfläche befinden sich auf der Walzenoberfläche der Walze Profilierungsmaxima und Profilierungsminima. Das Ablegesiebband steht nur mit Teilbereichen dieser Walzenoberfläche in Kontakt, nämlich mit den Profilierungsmaxima.

Das Ablegesiebband wird in der Regel über mehrere Walzen bzw. Antriebswalzen geführt. Nach einer sehr bevorzugten Ausführungsform, der im Rahmen der Erfindung ganz besondere Bedeutung zukommt, ist die erfindungsgemäß profilierte Walze als Übergabewalze für die Vliesbahn eingerichtet. Übergabewalze meint hier, dass die über die Übergabewalze bewegte Vliesbahn in Förderrichtung hinter der Übergabewalze an eine Bearbeitungsvorrichtung für die Vliesbahn oder an eine weitere Fördereinrichtung (Förderband, Siebband oder dgl.) übergeben wird. Nach sehr bevorzugter Ausführungsform der Erfindung ist also die Übergabewalzenoberfläche der Übergabewalze profiliert bzw. mit den Profilierungsmaxima und Profilierungsminima versehen. Zweckmäßigerweise handelt es sich bei der Übergabewalze gleichzeitig um eine Antriebswalze für den Antrieb des Ablegesiebbandes.

Nach ganz besonders bevorzugter Ausführungsform der Erfindung ist die profilierte Walze bzw. die profilierte Übergabewalze zur Übergabe der Vliesbahn an einen Kalander eingerichtet. Zweckmäßigerweise wird also die Vliesbahn nach ihrer Bewegung über die Übergabewalze in Förderrichtung hinter der Übergabewalze von einem Kalander eingezogen bzw. zwischen zwei Kalanderwalzen eines Kalanders eingezogen.

Es liegt im Rahmen der Erfindung, dass das Ablegesiebband die Walze, vorzugsweise die Übergabewalze, mit einem Umschlingungswinkel von mindestens 70°, vorzugsweise von mindestens 90° und sehr bevorzugt von mindestens 120° umschlingt. Nach besonders bevorzugter Ausführungsform der Erfindung umschlingt das Ablegesiebband die erfindungsgemäß profilierte Übergabewalze mit einem Umschlingungswinkel von 125° bis 145°, beispielsweise mit einem Umschlingungswinkel von 135° bzw. von etwa 135°. Es liegt fernerhin im Rahmen der Erfindung, dass zumindest 70 %, vorzugsweise zumindest 80 % und besonders bevorzugt zumindest 90 % der Walzenoberfläche profiliert ist. Der genannte prozentuale Oberflächenbereich der Walze ist dann also mit den Profilierungsmaxima und den Profilierungsminima versehen, die auf der Walzenoberfläche abwechselnd angeordnet sind. Gemäß einer Ausführungsform der Erfindung ist eine regelmäßige Verteilung der Profilierungsmaxima und Profilierungsminima auf der Walzenoberfläche vorgesehen.

Eine besonders bevorzugte Ausführungsform der Erfindung ist dadurch gekennzeichnet, dass die Profilierung der Walzenoberfläche in Form von über den Walzenumfang umlaufenden Rillen und Stegen ausgebildet ist. Die Stege bilden dann die Profilierungsmaxima und die Rillen bilden die Profilierungsminima. Bei dieser empfohlenen Ausführungsform der Erfindung sind gleichsam linienförmige Kontaktzonen zwischen der Walze und dem Ablegesiebband verwirklicht.

Eine bevorzugte Ausführungsform der Erfindung ist dadurch gekennzeichnet, dass sich die Position der Kontaktstellen des Ablegesiebbandes mit der Walze bei Bewegung des Ablegesiebbandes bzw. bei Rotation der Walze aufgrund der Profilierung der Walze kontinuierlich ändert. Es liegt auch im Rahmen der Erfindung, dass sich die Position dieser Kontaktstellen aufgrund der Profilierung der Walze diskontinuierlich ändert. - Nach einer bevorzugten Ausführungsvariante ist die Profilierung in Form zumindest eines Gewindes ausgebildet. Die vorgenannten Stege (Profilierungsmaxima) und Rillen (Profilierungsminima) sind dann also Bestandteil eines Gewindes mit einer bestimmten Steigung. Aufgrund der Steigung des Gewindes wandern die Kontaktstellen zwischen Walzenoberfläche und Ablegesiebband in vorteilhafter Weise kontinuierlich. Gemäß einer empfohlenen Ausführungsform sind auf der Walze bzw. auf der profilierten Walzenoberfläche zwei Gewinde vorgesehen. Zweckmäßigerweise erstreckt sich jedes Gewinde (von der in Bezug auf die Längserstreckung der Walze) Walzenmitte bis zu einem Stirnende der Walze. Vorzugsweise ist dabei das erste Gewinde rechtsgängig und das zweite Gewinde linksgängig ausgebildet. - Es liegt im Übrigen auch im Rahmen der Erfindung, dass die Stege und Rillen nicht über den gesamten Umfang der Walze umlaufen. Insoweit ist auch eine diskontinuierliche Rillenausbildung in der Walzenoberfläche möglich.

Nach empfohlener Ausführungsvariante der Erfindung beträgt die Tiefe t der Profilierungsminima bzw. die Tiefe t der Rillen 0,05 bis 1,0 mm, vorzugsweise 0,05 bis 0,6 mm und bevorzugt 0,1 bis 0,3 mm. Die an einer Walze vorgesehenen Profilierungsminima bzw. Rillen können auch unterschiedliche Tiefen t aufweisen oder die Tiefe t eines Profilierungsminimums bzw. einer Rille kann sich entlang des Profilierungsminimums bzw. entlang der Rille ändern, insbesondere kontinuierlich ändern.

Eine besonders bevorzugte Ausführungsform der Erfindung ist dadurch gekennzeichnet, dass die profilierte Walze (Makroprofilierung) zusätzlich eine Mikroprofilierung an ihrer Oberfläche aufweist. Vorzugsweise weisen die Profilierungsmaxima der profilierten bzw. makroprofilierten Walzenoberfläche zusätzlich die Mikroprofilierung an ihrer Oberfläche auf. Zweckmäßigerweise sind die mit dem Ablegesiebband in Kontakt kommenden Oberflächen der zumindest teilweise über den Walzenumfang umlaufenden Stege mikroprofiliert. Vorzugsweise ist die Walzenoberfläche bzw. sind die Oberflächen der Profilierungsmaxima mit der Maßgabe mikroprofiliert, dass sich lediglich punktuelle Kontaktbereiche für das Ablegesiebband ergeben. Durch die Mikroprofilierung kann in vorteilhafter Weise eine Verringerung der Oberflächenfriktion um bis zu 50 % erzielt werden. Vorzugsweise wird die Mikroprofilierung in Form einer globularen Oberflächentopografie realisiert. Nach einer empfohlenen Ausführungsform der Erfindung wird die Mikroprofilierung der Walzenoberfläche bzw. der Profilierungsmaximaoberfläche durch thermisches Spritzen oder galvanisches Beschichten erzeugt. Es liegt im Rahmen der Erfindung, dass die Mikroprofilierungsmaxima der Mikroprofilierung konvex nach außen gekrümmte Oberflächen aufweisen. Nach einer bevorzugten Ausführungsform sind die Oberflächen der Mikroprofilierungsmaxima sphärisch und/oder ellipsoidförmig ausgebildet.

Durch die erfindungsgemäße Ausgestaltung der Walze, vorzugsweise Übergabewalze, können die eingangs aus dem Stand der Technik bekannten Nachteile effektiv vermieden werden. Der Erfindung liegt dabei die Erkenntnis zugrunde, dass eine Kontaktreduzierung bzw. Kontaktminimierung zwischen Ablegesiebband und Walze zur Lösung des erfindungsgemäßen technischen Problems führt. - Wie vorstehend bereits erläutert, wird beim Ablegen der Fasern auf dem Ablegesiebband eine deutlich sichtbare Menge der Fasern durch das Ablegesiebband bzw. zwischen den Kett- und Schussfäden des Ablegesiebbandes durchgesaugt (Durchschießer). Bei vielen bekannten Vorrichtungen ist eine Übergabewalze vorgesehen, die das Ablegesiebband unmittelbar vor einem Kalander mit einem Umschlingungswinkel von etwa 135° umleitet. Die Vliesbahn wird hier an den Kalander bzw. an die Kalanderwalzen übergeben. Die durchgeschossenen Filamente werden in der Kontaktzone zwischen Übergabewalzenoberfläche und Ablegesiebband eingeklemmt und entgegengesetzt zur Förderrichtung gezogen. Die Vliesbahn wird dagegen von den Kalanderwalzen eingezogen und in Förderrichtung befördert. Wenn es nicht gelingt, die durchgeschossenen und eingeklemmten Filamente aus dem Siebband zu ziehen, reißen die Filamente ab und es resultiert der oben bereits erläuterte Fasermüll ("Schneeflug"). Die abgerissenen Fasern, die nicht als "Schneeflug" entfernt werden und somit zwischen den Kett- und Schussfäden des Siebbandes verbleiben, werden von den Walzen der Siebbandmaschine in und an das Ablegesiebband gepresst, so dass sie Haftstellen für die Vliesbahn auf dem Ablegesiebband bilden. Wie oben bereits dargelegt, wird durch diese Verschmutzung des Ablegesiebbandes die Qualität der Vliesbahn negativ beeinträchtigt. - Der Erfindung liegt nun die Erkenntnis zugrunde, dass die vorstehend erläuterten Effekte und die damit verbundenen Nachteile vermieden werden können, wenn die Walze, vorzugsweise Übergabewalze, erfindungsgemäß profiliert wird. Besondere Bedeutung kommt dabei der Profilierung (Makroprofilierung) in Form von über zumindest einen Teil des Umfangs der Walze verlaufenden Stegen und Rillen zu. Eine ganz besonders bevorzugte Ausführungsform, die sich in diesem Zusammenhang besonders bewährt hat, ist dadurch gekennzeichnet, dass die Oberflächen der Profilierungsmaxima (der Makroprofilierung) zusätzlich mikroprofiliert sind. Es ist darauf hinzuweisen, dass durch die erfindungsgemäße Ausgestaltung der Walze/Übergabewalze Vliesbahnen mit beachtlich gesteigerter Qualität erzeugt werden können. Hervorzuheben ist auch, dass die erfindungsgemäßen Maßnahmen mit relativ geringem Aufwand und kostengünstig verwirklicht werden können. Es ist auch kein Problem, bereits bestehende Anlagen mit den erfindungsgemäßen Walzen/Übergabewalzen auszurüsten.

Nachfolgend wird die Erfindung anhand einer lediglich ein Ausführungsbeispiel darstellenden Zeichnung näher erläutert. Es zeigen in schematischer Darstellung:
- Fig. 1: eine schematisch vereinfachte Seitenansicht einer erfindungsgemäßen Vorrichtung,
- Fig. 2: eine Draufsicht auf eine erfindungsgemäße Walze bzw. Übergabewalze,
- Fig. 3: einen vergrößerten Ausschnitt aus dem Gegenstand der Fig. 2 und
- Fig. 4: eine perspektivische Ansicht einer mikroprofilierten Walzenoberfläche.

Die Fig. 1 zeigt eine Vorrichtung zur Herstellung eines Spinnvlieses mit einem Ablegesiebband 1, auf dem Fasern 2 aus thermoplastischem Kunststoff zu einer Vliesbahn 3 ablegbar sind. Bei den Fasern 2 handelt es sich vorzugsweise und im Ausführungsbeispiel um Endlosfilamente. Das Ablegesiebband 1 wird über eine Walze bzw. Übergabewalze 4 geführt und umschlingt diese Übergabewalze 4 mit einem Umschlingungswinkel von etwa 135°. In Förderrichtung hinter der Übergabewalze 4 wird die Vliesbahn 3 an einen Kalander 5 übergeben bzw. zwischen zwei Kalanderwalzen 6, 7 eingezogen.

Erfindungsgemäß ist die Walzenoberfläche der Übergabewalze 4 mit einer Profilierung (Makroprofilierung) versehen, die aus Profilierungsmaxima und Profilierungsminima besteht. Das über die Übergabewalze 4 geführte Ablegesiebband 1 steht lediglich mit Profilierungsmaxima der Walzenoberfläche in Berührungskontakt. Nach besonders bevorzugter Ausführungsform und im Ausführungsbeispiel ist die Profilierung (Makroprofilierung) der Walzenoberfläche in Form von Rillen 8 (Profilierungsminima) und Stegen 9 (Profilierungsmaxima) ausgebildet, die vorzugsweise und im Ausführungsbeispiel über den Umfang der Übergabewalze 4 umlaufen. Dadurch entstehen lediglich linienförmige Kontaktzonen zwischen Ablegesiebband 1 und Übergabewalze 4.

In der Fig. 3 sind in einem vergrößerten Ausschnitt die Kettfäden 10 des Ablegesiebbandes 1 oberhalb der mit Rillen 8 und Stegen 9 makroprofilierten Walzenoberfläche der Übergabewalze 4 dargestellt. Unterhalb der Kettfäden 10 sind durch das Ablegesiebband 1 hindurchgesaugte bzw. durchgeschossene Fasern 2 erkennbar. Aufgrund der Makroprofilierung der Walzenoberfläche mit Rillen 8 und Stegen 9 wird lediglich ein Teil der durchgeschossenen Filamente 2 zwischen Ablegesiebband 1 und Übergabewalze 4 eingeklemmt, nämlich lediglich im Bereich der Stege 9. In der Fig. 3 ist auch erkennbar, dass der Durchmesser der Filamente 2 wesentlich geringer ist als der Durchmesser der Kettfäden 10 des Ablegesiebbandes 1.

Vorzugsweise und im Ausführungsbeispiel ist die Profilierung (Makroprofilierung) der Übergabewalze 4 in Form von zwei Gewinden (11, 12) ausgebildet, die sich jeweils von der Mitte der Übergabewalze 4 zu einem Stirnende der Übergabewalze 4 erstrecken. Zweckmäßigerweise und im Ausführungsbeispiel handelt es sich um gegenläufige Gewinde 11, 12. Das Gewinde 11 ist im Ausführungsbeispiel linksgängig ausgebildet und das Gewinde 12 ist rechtsgängig ausgebildet. Aufgrund der gewindeförmigen Ausbildung bzw. aufgrund der Steigung der Profilierung werden die durchgeschossenen Filamente 2 nur zeitweilig zwischen Ablegesiebband 1 und Stege 9 eingeklemmt. Hier ändert sich die Position der Kontaktstellen des Ablegesiebbandes 1 mit der Übergabewalze 4 bei Bewegung des Ablegesiebbandes 1 bzw. bei Rotation der Übergabewalze 4 also kontinuierlich. Wenn die durchgeschossenen Filamente 2 aus der Einklemmung kommen, können sie durch den Zug der Kalanderwalzen 6, 7 mit der restlichen Vliesbahn 3 weiter befördert werden. Auf diese Weise kann sehr effektiv ein Abreißen der durchgeschossenen Filamente 2 und somit der nachteilhafte "Schneeflug" vermieden werden.

Nach sehr bevorzugter Ausführungsform der Erfindung sind die Oberflächen der Profilierungsmaxima der Profilierung (Makroprofilierung) zusätzlich noch mit einer Mikroprofilierung 13 versehen. Im Ausführungsbeispiel weisen die Oberflächen der Stege 9 eine solche Mikroprofilierung auf. Zweckmäßigerweise und im Ausführungsbeispiel werden durch die mit der Mikroprofilierung erreichte Oberflächenstruktur lediglich noch punktuelle Kontaktbereiche zwischen Ablegesiebband 1 und Übergabewalze 4 bzw. Stegen 9 realisiert. Vorzugsweise und im Ausführungsbeispiel entspricht die Mikroprofilierung einer globularen Oberflächentopografie. Die Oberflächen der Mikroprofilierungsmaxima 14 sind zweckmäßigerweise sphärisch und/oder ellipsoidförmig ausgebildet. Die Mikroprofilierung der Stegoberflächen kann beispielsweise durch thermisches Spritzen oder galvanisches Beschichten erzeugt werden.

## Patentansprüche

1. Vorrichtung zur Herstellung einer Spinnvliesbahn mit einem Ablegesiebband (1), auf dem Fasern zu der Vliesbahn (3) ablegbar sind,
wobei das Ablegesiebband (1) über zumindest eine Walze geführt wird und wobei die Walzenoberfläche dieser Walze mit der Maßgabe profiliert ist, dass das Ablegesiebband (1) mit den Profilierungsmaxima der Walzenoberfläche in Berührungskontakt steht.

2. Vorrichtung nach Anspruch 1, wobei die Walze als Übergabewalze (4) für die Vliesbahn (3) eingerichtet ist.

3. Vorrichtung nach Anspruch 2, wobei die Übergabewalze (4) zur Übergabe der Vliesbahn (3) an einen Kalander (5) eingerichtet ist.

4. Vorrichtung nach einem der Ansprüche 1 bis 3, wobei das Ablegesiebband (1) die Walze mit einem Umschlingungswinkel von mindestens 70° umschlingt.

5. Vorrichtung nach einem der Ansprüche 1 bis 4, wobei zumindest 70 %, vorzugsweise zumindest 80 % der Walzenoberfläche profiliert ist.

6. Vorrichtung nach einem der Ansprüche 1 bis 5, wobei die Profilierung der Walzenoberfläche in Form von über zumindest einen Teil des Walzenumfangs umlaufenden Rillen (8) und Stegen (9) ausgebildet ist.

7. Vorrichtung nach Anspruch 6, wobei die Profilierung in Form zumindest eines Gewindes (11, 12) ausgebildet ist.

8. Vorrichtung nach einem der Ansprüche 1 bis 7, wobei sich die Position der Kontaktstellen des Ablegesiebbandes (1) mit der Walze bei Bewegung des Ablegesiebbandes (1) bzw. bei Rotation der Walze aufgrund der Profilierung der Walze kontinuierlich und/oder diskontinuierlich ändert.

9. Vorrichtung nach einem der Ansprüche 1 bis 8, wobei die Profilierungsmaxima der profilierten Walzenoberfläche zusätzlich eine Mikroprofilierung (13) an ihrer Oberfläche aufweisen.

10. Vorrichtung nach Anspruch 9, wobei die Mikroprofilierung durch thermisches Spritzen und/oder durch galvanisches Beschichten erzeugt ist.

## Claims

1. Apparatus for manufacturing a spunbond web comprising a foraminous deposition belt (1) on which fibres can be deposited to form a nonwoven web (3),
wherein the foraminous deposition belt (1) is guided over at least one roller and wherein the roller surface of this roller is profiled with the proviso that the foraminous deposition belt (1) is in touching contact with the profiling maxima of the roller surface.

2. The apparatus according to claim 1, wherein the roller is configured as a transfer roller (4) for the nonwoven web (3).

3. The apparatus according to claim 2, wherein the transfer roller (4) is configured for transfer of the nonwoven web (3) to a calender (5).

4. The apparatus according to any one of claims 1 to 3, wherein the foraminous deposition belt (1) wraps around the roller with a wrap-around angle of at least 70°.

5. The apparatus according to any one of claims 1 to 4, wherein at least 70%, preferably at least 80% of the roller surface is profiled.

6. The apparatus according to any one of claims 1 to 5, wherein the profiling of the roller surface is configured in the form of grooves (8) and webs (9) running over at least a part of the roller circumference.

7. The apparatus according to claim 6, wherein the profiling is configured in the form of at least one thread (11, 12).

8. The apparatus according to any one of claims 1 to 7, wherein the position of the contact points of the foraminous deposition belt (1) with the roller during movement of the foraminous deposition belt (1) or during rotation of the roller varies continuously and/or discontinuously as a result of the profiling of the roller.

9. The apparatus according to any one of claims 1 to 8, wherein the profiling maximum of the profiled roller surface additionally have a micro-profiling (13) on its surface.

10. The apparatus according to claim 9, wherein the micro-profiling is produced by thermal spraying and/or by galvanic coating.

## Revendications

1. Dispositif de fabrication d'une bande de filé-lié, comportant une bande de dépôt tramée (1) sur laquelle des fibres peuvent être déposées pour former la bande de filé-lié (3),
la bande de dépôt tramée (1) passant sur au moins un cylindre et la surface de ce cylindre étant profilée en veillant à ce que la bande de dépôt tramée (1) soit en contact avec les profilages maximaux de la surface du cylindre.

2. Dispositif selon la revendication 1, dans lequel le cylindre est réalisé sous forme d'un cylindre de transfert (4) pour la bande de non-tissé (3).

3. Dispositif selon la revendication 2, dans lequel le cylindre de transfert (4) servant au transfert de la bande de non-tissé (3) est ajusté sur une calandre (5).

4. Dispositif selon une des revendications 1 à 3, dans lequel la bande de dépôt tramée (1) encercle le cylindre avec un angle d'encerclement d'au moins 70°.

5. Dispositif selon une des revendications 1 à 4, dans lequel au moins 70 %, de préférence au moins 80 %, de la surface du cylindre est profilé.

6. Dispositif selon une des revendications 1 à 5, dans lequel le profilage de la surface du cylindre est réalisé sous forme de rainures (8) et traverses (9) entourant au moins une partie de la circonférence du cylindre.

7. Dispositif selon la revendication 6, dans lequel le profilage se présente sous forme d'au moins un filetage (11, 12).

8. Dispositif selon une des revendications 1 à 7, dans lequel la position des points de contact de la bande de dépôt tramée (1) avec le cylindre varie en continu et/ou de manière discontinue en cas de mouvement de la bande de dépôt tramée (1) ou de rotation du cylindre en raison du profilage du cylindre.

9. Dispositif selon une des revendications 1 à 8, dans lequel les profilages maximaux de la surface profilée du cylindre présentent en outre un micro-profilage (13) sur leur surface.

10. Dispositif selon la revendication 9, dans lequel le micro-profilage est créé par injection thermique et/ou revêtement par galvanisation.
